# FASCICULE DE BREVET EUROPEEN

(11) **EP 0 378 191 B1**
(45) Date de publication et mention de la délivrance du brevet: **23.11.1994**
(21) Numéro de dépôt: 90100435.8
(22) Date de dépôt: 10.01.1990
(51) Int. Cl.: A47L 9/22

(54) **Procédé d'assemblage des éléments d'un boîtier d'aspirateur**
Verfahren zum Zusammenbau der Einzelteile eines Staubsaugergehäuses
Method for assembling the component parts of a vacuum cleaner housing

(30) Priorité: 12.01.1989 FR 8900333
(43) Date de publication de la demande: 18.07.1990
(73) Titulaire: MOULINEX, F-93170 Bagnolet (FR)
(72) Inventeur: Thomas, Gilbert Paul, F-14700 Falaise (FR); Leguay, Jacky, Yves, Louis, F-14700 Falaise (FR)
(74) Mandataire: May, Hans Ulrich, Dr.

(56) Documents cités:
- DE-A- 3 515 667
- FR-A- 2 043 614
- FR-A- 2 271 793
- US-A- 4 527 302
- "Moulinex Nouveauté", no. 155, Février 1984

## Description

La présente invention se rapporte à un procédé d'assemblage des éléments d'un boîtier d'aspirateur.

Elle concerne, plus particulièrement, un boîtier du type comportant un châssis inférieur recevant dans sa partie postérieure un groupe moto-ventilateur et un enrouleur de câble, et dans sa partie antérieure une boîte à poussière susceptible de recevoir un sac à poussière, un capot postérieur recouvrant le groupe moto-ventilateur et l'enrouleur et recevant des organes de commande de l'aspirateur, un couvercle postérieur fixe de recouvrement du capot supportant au moins une pédale de commande, ainsi qu'un couvercle antérieur mobile venant fermer la boîte à poussière et présentant un orifice destiné à recevoir un tuyau d'aspiration.

Les aspirateurs de ce type, communément appelés aspirateurs traîneaux, ont été commercialisés par la Demanderesse sous les références 817 et 838, et sont connus du document publicitaire "Moulinex Nouveauté" N° 155 de Février 1984.

De tels aspirateurs traîneaux doivent être conçus en vue d'une fabrication en grande série, et il faut pour cela simplifier les opérations de montage et d'assemblage des différents éléments du boîtier, afin de réduire les temps de fabrication et les coûts de production.

Le document FR-A-2 043 614 décrit une construction d'aspirateur traîneau mettant en oeuvre des opérations d'assemblage des différents éléments du boîtier qui sont simples mais relativement longues à exécuter en raison des nombreux organes d'assemblage utilisés, ce qui en augmente le temps de fabrication global.

Suivant une autre conception d'aspirateur traîneau connue par le document US-A-4 527 302, il est prévu de réaliser en une seule pièce venue de moulage un sous-ensemble comprenant la boîte à poussière et la boîte de logement du groupe moto-ventilateur et de l'enrouleur de câble. Toutefois, lors de l'assemblage des éléments du boîtier d'aspirateur, ce sous-ensemble requiert un positionnement précis par rapport au châssis inférieur, qui constitue en soi une opération relativement délicate à effectuer, donc non garante d'une réduction du temps de fabrication global.

Le document DE-A-3 515 667 décrit une autre conception d'aspirateur traîneau dont le montage du groupe moto-ventilateur est simplifié, mais dont l'assemblage général des différents éléments du boîtier reste néanmoins difficile en raison notamment des contraintes de positionnement précis des éléments les uns par rapport aux autres.

L'invention a notamment pour but de minimiser le nombre d'opérations d'assemblage des éléments du boîtier les uns par rapport aux autres.

Conformément à l'invention, le groupe moto-ventilateur et l'enrouleur sont maintenus en place dans le châssis par la fixation du capot sur le châssis, puis le couvercle fixe est disposé sur le capot et y est maintenu assemblé, lors de la fixation de la boîte à poussière sur la partie antérieure du châssis, au moyen d'un dispositif de verrouillage automatique agencé entre la région postérieure de la boîte et la région antérieure du couvercle fixe.

Grâce à ce procédé, on obtient un assemblage rapide et automatique ainsi qu'un verrouillage efficace du couvercle sur le capot, ce qui garantit notamment le bon positionnement de la pédale par rapport aux organes de commande, et donc son bon fonctionement.

Les caractéristiques et avantages de l'invention ressortiront d'ailleurs de la description qui va suivre à titre d'exemple et en référence au dessin annexé dans lequel :
la figure 1 représente, en vue éclatée, les éléments du boîtier de l'aspirateur avant leur assemblage,

Le boîtier de l'aspirateur représenté sur la fig.1 comporte un châssis inférieur 1 recevant dans sa partie postérieure un groupe moto-ventilateur 2 et un enrouleur de câble 3 et dans sa partie antérieure une boîte à poussière 4 susceptible de recevoir un sac à poussière, un capot postérieur 5 recouvrant le groupe moto-ventilateur 2 et l'enrouleur 3 et recevant des organes de commande de l'aspirateur (par exemple un circuit électronique 6, un interrupteur 7, un frein d'enrouleur 8), un couvercle postérieur fixe 9 de recouvrement du capot 5 supportant au moins une pédale de commande 10 (par exemple de marche-arrêt et du frein d'enrouleur) montée clipsée sur ledit couvercle, ainsi qu'un couvercle antérieur mobile 11 venant fermer la boite à poussière 4 et présentant un orifice 12 destiné à recevoir un tuyau d'aspiration (non représenté).

Dans le procédé d'assemblage des éléments du boîtier selon l'invention, le groupe moto-ventilateur 2 et l'enrouleur 3 sont maintenus en place dans le châssis 1 par la fixation du capot 5 sur le châssis 1, puis le couvercle fixe 9 est disposé sur le capot 5 et y est maintenu assemblé, lors de la fixation de la boîte à poussière 4 sur la partie antérieure du châssis 1, au moyen d'un dispositif de verrouillage automatique agencé entre la région postérieure de la boîte 4 et la région antérieure du couvercle fixe 9.

Selon une réalisation particulièrement avantageuse du boîtier assemblé selon l'invention, le dispositif de verrouillage automatique du couvercle fixe 9 avec la boîte à poussière 4 est constitué par des moyens d'emboîtement mutuel. Lesdits moyens d'emboîtement mutuel sont formés par des pattes 13 saillant horizontalement, qui sont portées par la région antérieure du couvercle fixe 9 et qui viennent s'engager sous un bord 14 saillant horizontalement pratiqué dans la région supérieure de la face postérieure 15 (illustrée en traits interrompus) de la boîte à poussière 4.

Selon une autre caractéristique de l'invention, le capot 5, étant positionné dans le châssis 1 au moyen de deux vis (non représentées) pénétrant respectivement dans deux logements agencés dans la région postérieure du châssis 1 et dont l'un est illustré en 16, est également verrouillé dans ce châssis au moyen du dispositif de verrouillage du couvercle 9 avec la boîte 4 ainsi que par des moyens complémentaires d'emboîtement mutuel qui comprennent deux prolongements latéraux 17 dudit bord 14 destinés à venir s'emboîter respectivement sur deux montants latéraux 18 d'une nervure antérieure 19 du capot 5.

Comme on le comprendra, pour réaliser l'assemblage des principaux éléments du boîtier de l'aspirateur, on procède selon les opérations suivantes : mise en place du groupe moto-ventilateur 2 et de l'enrouleur 3 dans le châssis 1 ; mise en place et fixation du capot postérieur 5 ; insertion des organes de commande 7 et 8 dans des logements 20 et 21 ménagés sur le capot 5 ; mise en place du couvercle fixe 9 sur le capot 5 avec accrochage obtenu par encliquetage d'ergots 22 du couvercle dans des encoches 23 pratiquées dans ledit capot, ceci afin d'obtenir non seulement le maintien de l'interrupteur 7 dans son logement 2O, mais aussi le positionnement exact de la pédale de commande 10 au-dessus de l'interrupteur 7 et du frein d'enrouleur 8 ; mise en place de la boîte à poussière 4 dans le châssis 1 et fixation de cette boîte dans le châssis au moyen de quatre vis dont l'une est illustrée en 24 et qui traversent respectivement des trous 25 de la boîte pour pénétrer dans quatre logements du châssis dont deux sont illustrés par 26, cette fixation de la boîte 4 assurant en fin d'opération de vissage, d'une part, le verrouillage du couvercle 9 par emboîtement des pattes 13 sous le bord 14, et d'autre part, le verrouillage du capot 5 dans le châssis 1 par emboîtement mutuel des prolongements 17 sur les montants 18 et de la partie horizontale de la nervure 19 sous le bord horizontal 14 avec interposition des pattes 13 du couvercle 9.

Ensuite, pour compléter l'assemblage, on met en place : un support de sac 27 qui peut être monté articulé en 28 sur la partie supérieure de la boîte à poussière 4 ; le couvercle mobile 11 qui est monté pivotant en 29 sur les parois latérales du capot 5; et des roues, à savoir, une paire de roues postérieures 30 non directrices et une roue antérieure pivotante 31.

Le châssis 1 étant fabriqué en une matière plastique légèrement déformable du type polypropylène-copolymère, la boîte à poussière 4 est fabriquée en un matériau plastique rigide du type polypropylène à charge minérale, ceci afin, d'une part, de supporter la forte dépression régnant dans ladite boîte, et d'autre part, d'assurer le bon verrouillage du couvercle 9 sur le capot 5, ainsi que le verrouillage dudit capot dans le châssis 1, de manière à obtenir un ensemble rigide boîte-capot.

En outre, la face postérieure 15 présente de façon connue en soi un orifice d'aspiration 32 en relation avec le groupe moto-ventilateur 2, le pourtour de cet orifice 32 formant un siège 33 de réception d'un joint 34 de suspension du groupe moto-ventilateur 2.

## Revendications

1. Procédé d'assemblage des éléments d'un boîtier d'aspirateur comportant un châssis inférieur(1) recevant dans sa partie postérieure un groupe moto-ventilateur(2) et un enrouleur de câble(3) et dans sa partie antérieure une boîte à poussière(4) susceptible de recevoir un sac à poussière, un capot postérieur(5) recouvrant le groupe moto-ventilateur(2) et l'enrouleur(3) et recevant des organes de commande(6-7-8) de l'aspirateur, un couvercle postérieur fixe(9) de recouvrement du capot(5) supportant au moins une pédale de commande(10), ainsi qu'un couvercle antérieur mobile(11) venant fermer la boîte à poussière(4) et présentant un orifice(12) destiné à recevoir un tuyau d'aspiration,
**caractérisé en ce que** le groupe moto-ventilateur(2) et l'enrouleur(3) sont maintenus en place dans le châssis inférieur(1) par la fixation du capot(5) sur le châssis, puis le couvercle fixe(9) est disposé sur le capot postérieure(5) et y est maintenu assemblé, lors de la fixation de la boîte à poussière(4) sur la partie antérieure du châssis inférieur(1), au moyen d'un dispositif de verrouillage(13,14) agencé entre la région postérieure de la boîte à poussière(4) et la région antérieure du couvercle fixe(9).

2. Procédé d'assemblage selon la revendication 1
**caractérisé en ce que** le capot (5) est également verrouillé dans le châssis (1) par le dispositif de verrouillage du couvercle (9) avec la boîte à poussière (4), ainsi que par des moyens complémentaires d'emboîtement mutuel de la boîte sur le capot.

3. Boîtier d'aspirateur assemblé selon le procédé des revendications 1 et 2, ledit boîtier comportant un châssis inférieur(1) recevant dans sa partie postérieure un groupe moto-ventilateur(2) et un enrouleur de câble(3) et dans sa partie antérieure une boîte à poussière (4) susceptible de recevoir un sac à poussière, un capot postérieur(5) recouvrant le groupe moto-ventilateur(2) et l'enrouleur(3) et recevant des organes de commande(6-7-8) de l'aspirateur, un couvercle postérieur fixe(9) de recouvrement du capot(5) supportant au moins une pédale de commande(10), ainsi qu'un couvercle antérieur mobile(11) venant fermer la boite à poussière(4) et présentant un orifice(12) destiné à recevoir un tuyau d'aspiration,
**caractérisé en ce que** le dispositif de verrouillage du couvercle fixe(9) avec la boîte à poussière(4) est constitué par des moyens d'emboîtement mutuel.

4. Boîtier d'aspirateur selon la revendication 3,
**caractérisé en ce que** les moyens d'emboîtement mutuel du couvercle(9) avec la boîte (4) sont formés par des pattes (13) saillant horizontalement, qui sont portées par la région antérieure du couvercle fixe(9) et qui viennent s'engager sous un bord(14) saillant horizontalement pratiqué sur la face postérieure(15) de la boîte à poussière(4)

5. Boîtier d'aspirateur selon la revendication 4,
**caractérisé en ce que** les moyens complémentaires d'emboîtement mutuel de la boîte à poussière (4) sur le capot (5) comprennent deux prolongements latéraux (17) du bord (14) destinés à venir s'emboîter respectivement avec deux montants latéraux (18) d'une nervure antérieure (19) du capot (5).

6. Boîtier d'aspirateur selon l'une quelconque des revendications 3 à 5,
**caractérisé en ce que** la boîte à poussière(4)est fixée sur le châssis au moyen de vis(24).

7. Boîtier d'aspirateur selon l'une quelconque des revendications 3 à 6,
**caractérisé en ce que** la boîte à poussière(4) étant fabriquée en une matière plastique rigide pratiquement non déformable, la face postérieure(15) de ladite boîte forme un siège(33) de réception d'un joint(34) de suspension du groupe moto-ventilateur(2).

## Claims

1. Method for assembling the components of a vacuum cleaner housing including a lower frame (1) receiving in its rear part a motor fan unit (2) and a cable reel (3), and in its front part a dust container (4) able to receive a dust bag, a rear casing (5) covering the motor fan unit (2) and the reel (3) and receiving components (6-7-8) for controlling the vacuum cleaner, a rear fixed cover (9) for covering the casing (5) supporting at least one control pedal (10), as well as a movable front cover (11) closing off the dust container (4) and having an orifice (12) designed to receive a suction hose, characterised in that the motor fan unit (2) and reel (3) are held in place in the lower frame (1) by fixing the casing (5) to the frame, then the fixed cover (9) is disposed on the rear casing (5) and is held connected thereto, during the fixing of the dust container (4) onto the front part of the lower frame (1), by means of a locking device (13, 14) arranged between the rear area of the dust container (4) and the front area of the fixed cover (9).

2. Assembly method according to Claim 1, characterised in that the casing (5) is also locked into the frame (1) by the device for locking the cover (9) to the dust container (4), as well as by additional means for mutually interlocking the container on the casing.

3. Vacuum cleaner housing assembled according to the method of Claims 1 and 2, the said housing including a lower frame (1) receiving in its rear part a motor fan unit (2) and a cable reel (3), and in its front part a dust container (4) able to contain a dust bag, a rear casing (5) covering the motor fan unit (2) and the reel (3) and receiving components (6-7-8) for controlling the vacuum cleaner, a rear fixed cover (9) for covering the casing (5) supporting at least one control pedal (10), as well as a movable front cover (11) closing off the dust container (4) and having an orifice (12) designed to receive a suction pipe, characterised in that the device for locking the fixed cover (9) to the dust container (4) consists of mutual interlocking means.

4. Vacuum cleaner housing according to Claim 3, characterised in that the means for mutually interlocking the cover (9) and container (4) are formed by lugs (13) projecting horizontally, which are carried by the front area of the fixed cover (9) and which engage under a horizontally projecting edge (14) formed on the rear face (15) of the dust container (4).

5. Vacuum cleaner housing according to Claim 4, characterised in that the additional means for mutually interlocking the dust container (4) and casing (5) comprise two lateral extensions (17) of the edge (14) designed to interlock respectively with two lateral uprights (18) on a front flange (19) on the casing (5).

6. Vacuum cleaner housing according to any one of Claims 3 to 5, characterised in that the dust container (4) is fixed to the frame by means of screws (24).

7. Vacuum cleaner housing according to any one of Claims 3 to 6, characterised in that the dust container (4), being made from a virtually non-deformable rigid plastic, the rear face (15) of the said container forms a seat (33) for receiving a joint (34) for suspending the motor fan unit (2).

## Patentansprüche

1. Verfahren zum Zusammenbau der Teile eines Staubsaugergehäuses mit einem Untergestell (1), das in seinem hinteren Teil einen Gebläsesatz (2) und einen Kabelaufroller (3) und in seinem vorderen Teil eine Staubkammer (4) zur Aufnahme eines Staubsacks aufnimmt, mit einer hinteren Haube (5), welche den Gebläsesatz (2) und den Aufroller (3) abdeckt und Betätigungselemente (6-7-8) des Staubsaugers aufnimmt, einem hinteren festen Deckel (9) zur Abdeckung der Haube (5), welcher mindestens eine Betätigungs-Fußtaste (10) trägt, sowie mit einem vorderen beweglichen Deckel (11), der die Staubkammer (4) verschließt, und eine Öffnung (12) zur Aufnahme eines Saugschlauches aufweist, **dadurch gekennzeichnet,** daß der Gebläsesatz (2) und der Kabelaufroller (3) an ihrem Platz im Untergestell (1) durch die Befestigung der Haube (5) am Untergestell gehalten werden und dann der feste Deckel (9) über der hinteren Haube (5) angeordnet wird und dort zusammengebaut gehalten wird bei der Befestigung der Staubkammer (4) am vorderen Teil des Untergestells (1) mittels einer Verriegelungsvorrichtung (13, 14), die zwischen dem hinteren Teil der Staubkammer (4) und dem vorderen Teil des festen Deckels (9) ausgebildet ist.

2. Verfahren zum Zusammenbau nach Anspruch 1, **dadurch gekennzeichnet,** daß die Haube (5) auch im Untergestell (1) durch die Verriegelungsvorrichtung des Deckels (9) an der Staubkammer (4) sowie durch komplementäre ineinandergreifende Vorrichtungen, die an der Kammer und an der Haube vorgesehen sind, verriegelt wird.

3. Staubsaugergehäuse, das nach einem der Ansprüche 1 und 2 zusammengebaut ist, wobei das Gehäuse ein Untergestell (1) aufweist, das in seinem hinteren Teil einen Lüftersatz (2) und einen Kabelaufroller (3) und in seinem vorderen Teil eine Staubkammer (4) zur Aufnahme eines Staubsacks aufnimmt, sowie mit einer hinteren Haube (5), welche den Gebläsesatz (2) und den Kabelaufroller (3) abdeckt und Betätigungselemente (6-7-8) des Staubsaugers aufnimmt, mit einem hinteren festen Deckel (9) zur Abdeckung der Haube (5), der mindestens eine Fußbetätigungstaste (10) trägt, sowie mit einem beweglichen vorderen Deckel (11), der die Staubkammer (4) verschließt und eine Öffnung (12) zur Aufnahme eines Saugschlauches aufweist, **dadurch gekennzeichnet,** daß die Vorrichtung zur Verriegelung des festen Deckels (9) an der Staubkammer (4) aus ineinander eingreifenden Vorrichtungen besteht.

4. Staubsaugergehäuse nach Anspruch 3, **dadurch gekennzeichnet,** daß die ineinander eingreifenden Vorrichtungen des Deckels (9) und der Kammer (4) von horizontal hervorspringenden Nasen (13) gebildet sind, die vom vorderen Bereich des festen Deckels (9) getragen sind und unter eine horizontal vorspringende Randleiste (14) eingreifen, die an der Rückseite (15) der Staubkammer (4) ausgebildet ist.

5. Staubsaugergehäuse nach Anspruch 4, **dadurch gekennzeichnet,** daß die zueinander komplementären ineinander eingreifenden Vorrichtungen der Staubkammer (4) und der Haube (5) zwei seitliche Verlängerungen (17) der Randleiste (14) umfassen, die dazu dienen, jeweils mit zwei seitlichen Ständern (18) einer vorderen Rippe (19) der Haube (5) in Eingriff zu kommen.

6. Staubsaugergehäuse nach einem der Ansprüche 3 bis 5, **dadurch gekennzeichnet,** daß die Staubkammer (4) am Untergestell mittels Schrauben (24) befestigt ist.

7. Staubsaugergehäuse nach einem der Ansprüche 3 bis 6, **dadurch gekennzeichnet,** daß die Staubkammer (4) aus einem starren, praktisch nicht verformbaren Kunststoff hergestellt ist und die Rückseite (15) dieser Kammer einen Sitz (33) zur Aufnahme einer Dichtung (34) zur Aufhängung des Gebläsesatzes (2) bildet.
